# EUROPÄISCHE PATENTANMELDUNG

(11) **EP 1 001 210 A1**
(43) Veröffentlichungstag der Anmeldung: **17.05.2000**
(21) Anmeldenummer: 98120785.5
(22) Anmeldetag: 02.11.1998
(51) Int. Cl.: F21S 10/00

(54) **Abbildungssystem mit veränderbarer Brennweite für einen Scheinwerfer der Bühnen-/Studiotechnik**

(71) Anmelder: Altmann, Josef, Dipl.-Ing., Ingenieurbüro für Optik und Lichttechnik, 70195 Stuttgart (DE)
(72) Erfinder: Altmann, Josef, Dipl.-Ing., 70195 Stuttgart (DE)
(74) Vertreter: Otte, Peter, Dipl.-Ing.

(57) **Zusammenfassung**

Um ein Abbildungssystem (30) mit veränderbarer Brennweite für einen Scheinwerfer der Bühnen-/Studiotechnik umfassend ein erstes, einem Beleuchtungsort zugewandtes Linsenglied (31) und ein dem Beleuchtungsort abgewandtes, einem lichterzeugenden Element zugewandtes zweites Linsenglied (32), wobei das erste (31) und zweite (32) Linsenglied gegeneinander verschiebbar sind sowie eine zwischen einem Kondensorsystem (20) und dem zweiten Linsenglied (32) im Strahlengang angeordnete Kombination aus einer Irisblende (33), einem Blendenschiebersatz (35) und einem Gobo-Einschubfach (34) dahingehend weiterzubilden, daß eine möglichst große Variation des Streuwinkelbereich bei optimaler Abbildungsleistung ermöglicht wird, werden die Merkmale vorgeschlagen:
- das zweite Linsenglied (32) weist eine Brechkraft auf, die größer oder gleich dem Zweifachen und kleiner oder gleich dem Dreifachen der Brechkraft des ersten Linsenglieds (31) ist,
- die Irisblende (33) ist nicht als erstes abzubildendes Element des Bedienungsteils dicht benachbart zu dem zweiten Linsenglied (32) angeordnet.

## Beschreibung

Die Erfindung betrifft ein Abbildungssystem mit veränderbarer Brennweite für einen Scheinwerfer der Bühnen-/Studiotechnik umfassend ein erstes, einem Beleuchtungsort zugewandtes Linsenglied und ein dem Beleuchtungsort abgewandtes, einem lichterzeugenden Element zugewandtes zweites Linsenglied, wobei das erste und das zweite Linsenglied gegeneinander verschiebbar sind, sowie eine zwischen einem Kondensorsystem und dem zweiten Linsenglied im Strahlengang angeordnete Kombination aus einer Irisblende, einem Blendenschiebersatz und einem Gobo-Einschubfach (Bedienungsteil).

Derartige Abbildungssyteme sind beispielsweise in der Veröffentlichung von J. Altmann: Darstellung verschiedener Scheinwerfersysteme, veröffentlicht in der deutschen Zeitschrift "Bühnentechnische Rundschau" Heft 3/1979, Seiten 20 bis 23 beschrieben.

Mittels des Blendenschiebersatzes können unterschiedliche Profilkonturen in dem Strahlengang erzeugt und von dem Abbildungssystem abgebildet werden. Das Gobo-Einschubfach dient der Einbringung von Effektblenden in den Strahlengang. Es kann aus einem Schieber zur Aufnahme des/der Gobos bestehen, der ein oder mehrere Voreinstellfächer zur Aufnahme von Gobos hat, die nach Bedarf wahlweise in den Strahlengang des Scheinwerfers durch Bewegen des Schiebers gebracht werden können.

Es kommen dabei zur Beleuchtung Scheinwerfer zum Einsatz, deren Lichtkegel am Beleuchtungsort einstellungsabhängig eine unterschiedliche Größe aufweisen kann. Dabei soll der sogenannte Streuwinkel, wie er in DIN 5037 Blatt 1, 2.3.1 definiert ist, in einem möglichst großen Bereich veränderbar sein. Um dies zu erreichen, ist bei bekannten Abbildungssystemen vorgesehen, daß die beiden Linsenglieder relativ zueinander verschiebbar sind.

Des weiteren ist bei bekannten Systemen eine Brechkraftverteilung der beiden Linsenglieder derart vorgesehen, daß das zweite Linsenglied eine größere Brechkraft aufweist als das erste Linsenglied.

Da bei bekannten Abbildungssystemen praktisch nur Brechkraftverhältnisse verwendet werden, die kleiner als zwei sind, ist der in der Praxis realisierbare Streuwinkelvariationsbereich bei bekannten Scheinwerfern eingeschränkt.

Darüber hinaus existieren bei bekannten Abbildungssystemen Linsen- und Abbildungsfehler, beispielsweise sphärische und/oder chromatische Aberrationen. Außerdem können im Beleuchtungslichtkegel störende Effekte, beispielsweise in Form von ungleichmäßigen Beleuchtungsstärkeverteilungen auftreten. Dies führt dazu, daß mehrere unterschiedliche Scheinwerfer für einen sehr großen Streuwinkelbereich eingesetzt werden müssen.

Aus der DE 196 43 220 C1 sowie der EP 0 828 111 A1 geht ein Abbildungssystem mit veränderbarer Brennweite für einen Scheinwerfer der Bühnen-/Studiotechnik der gattungsgemäßen Art hervor, bei dem das zweite Linsenglied eine Brechkraft aufweist, die größer oder gleich dem Zweifachen und kleiner oder gleich dem Dreifachen der Brechkraft des ersten Linsenglieds ist und bei dem die Irisblende als erstes abzubildendes Element des Bedienungsteils dicht benachbart zu dem zweiten Linsenglied angeordnet ist. Ein mit einem solchen Abbildungssystem versehener Scheinwerfer der Bühnen-/Studiotechnik kann zwar in einem großen Streuwinkelbereich eingesetzt werden. Problematisch ist jedoch, daß aufgrund der aus dem Kondensorsystem leicht konvergierend austretenden Lichtstrahlen eine vollständige Ausleuchtung der als erstes abzubildendes Element des Bedienungsteils dicht benachbart zu dem zweiten Linsenglied angeordneten Irisblende, insbesondere eine Ausleuchtung deren Randbereiche, nicht immer gewährleistet ist.

Der Erfindung liegt daher die Aufgabe zugrunde, ein Abbildungssystem mit veränderbarer Brennweite für einen Scheinwerfer der Bühnen-/Studiotechnik der gattungsgemäßen Art derart weiterzubilden, daß einerseits eine möglichst große Variation des Streuwinkelbereichs, andererseits eine vollständige Ausleuchtung der Irisblende sowie auch der Effektblenden und der Gobos bei optimaler Abbildungsleistung ermöglicht wird.

Diese Aufgabe wird bei einem Abbildungssystem mit veränderbarer Brennweite für einen Scheinwerfer der Bühnen-/Studiotechnik der eingangs beschriebenen Art erfindungsgemäß gelöst durch die Merkmale
- das zweite Linsenglied eine Brechkraft aufweist, die größer oder gleich dem Zweifachen und kleiner oder gleich dem Dreifachen der Brechkraft der ersten Linse ist,
- die Irisblende ist nicht als erstes abzubildendes Element des Bedienungsteils dicht benachbart zu dem zweiten Linsenglied angeordnet.

Aufgrund umfänglicher Versuche und Berechnungen hat sich gezeigt, daß eine Brechkraftverteilung der beiden Linsenglieder derart, daß das zweite Linsenglied eine Brechkraft aufweist, die größer oder gleich dem Zweifachen oder kleiner oder gleich dem Dreifachen der Brechkraft des ersten Linsenglieds ist, für einen möglichst großen, in der Bühnen- und Studiobeleuchtungstechnik eingesetzten Streuwinkelbereich bei einer optimalen Abbildungsleistung besonders vorteilhaft ist. Darüber hinaus werden bei einem derartigen Abbildungssystem die oben beschriebene Linsen-/Abbildungsfehler minimalisiert.

Was die Anordnung der Irisblende zur Änderung des Lichtkreisdurchmessers gegenüber den weiteren Elementen des Bedienungsteils betrifft, so hat sich aufgrund umfangreicher Versuche gezeigt, daß sie nicht als erstes abzubildendes Element des Bedienungsteils dicht benachbart zu dem zweiten Linsenglied angeordnet sein sollte. Abgesehen hiervon sind jedoch rein prinzipiell die unterschiedlichsten Anordnungen denkbar. Eine vorteilhafte Ausführungsform sieht folgende Anordnung hinter dem Kondensorsystem vor: Gobo-Einschubfach, Irisblende, Blendenschiebersatz. Diese Anordnung hat nicht nur den Vorteil, daß insbesondere die Randbereiche der Irisblende vollständig ausgeleuchtet werden. Vorteilhaft ist es insbesondere auch, daß die leicht konvertierend verlaufenden Lichtstrahlen den Blendenschiebersatz derart durchdringen, daß die freie Lichtdurchtrittsöffnung im Blendenschiebersatz kleiner gehalten werden kann. Dadurch kann das Außenmaß des Blendenschiebersatzes - gerechnet von Blendenschiebergriff zu Blendenschiebergriff bei aufgezogenen Blendenschiebern - kleiner werden. Dies hat insbesondere den konstruktiven Vorteil, daß die Blendenschieber im aufgezogenen Zustand und bei hängend montiertem und nach unten geneigtem Scheinwerfer nicht am Scheinwerferbügel anstoßen und damit der Scheinwerferbügel in seiner Breite kleiner sein kann, was den Scheinwerfer handlicher und besser bedienbar macht.

Eine andere, vorteilhafte Ausführungsform sieht folgende Anordnung von Irisblende, Gobo-Einschubfach, Blendenschiebersatz im Strahlengang hinter dem Kondensorsystem vor: Irisblende, Blendenschiebersatz, Gobo-Einschubfach. Dies hat insbesondere den Vorteil, daß beispielsweise bei einer reduzierten Leistungsaufnahme des lichterzeugenden Elements z.B. ein lichtempfindliches Papier in das Gobo-Einschubfach eingeschoben werden kann und hierdurch sich die durch die im Strahlengang vor dem Gobo-Einschubfach angeordneten Elemente erzeugte Kontur mittels des lichtempfindlichen Papiers fixieren und anschließend auf ein Blech übertragen läßt, welches als feste Blende bei Einsatz des Scheinwerfers, z.B. während der Theateraufführung in das Gobo-Einschubfach eingesetzt wird.

Eine weitere vorteilhafte Ausführungsform sieht vor, daß am Blendenschiebersatz ein weiteres Aufnahmefach vorgesehen ist, in welches eine auswechselbare Irisblende oder ein Gobo-Halter mit einem Gobo oder einer Zierlochblende einschiebbar sind. Hierbei wird davon ausgegangen, daß der Blendenschiebersatz entweder im Zusammenwirken mit der Focussierung auf eine Irisblende oder auch eine Gobo-Projektion zum Einsatz kommen. Wegen der unmittelbaren Nähe der Blendenschieber zur Irisblende bzw. zum Gobo ergibt sich eine gute Schärfe des projizierten Motivs und der abgeschobenen Kontur. Besonders vorteilhaft ist es, daß die hochtemperaturbelastete Irisblende bei einer Beschädigung ausgewechselt werden kann, ohne daß das Bedienungsteil demontiert werden muß.

Rein prinzipiell können die unterschiedlichsten Brechkraftverhältnisse in Betracht kommen.

Vorzugsweise wird das Brechkraftverhältnis jedoch abhängig von der Gestalt und der Leuchtdichte des lichterzeugenden Elements des Scheinwerfers gewählt.

Dabei variiert die Größe des Brechtkraftverhältnisses abhängig von der Gestalt und der Leuchtdichte des lichterzeugenden Elements, das beispielsweise eine Glühwendel einer Halogenglühlampe oder ein Lichtbogen einer Xenon-Kurzbogenlampe oder einer Tageslicht-Gasentladungslampe (Metallhalogenlampe) sein kann, vorzugsweise innerhalb eines der folgenden Intervalle:
größer 2,15 und kleiner 2,45, insbesondere 2,3
größer 2,35 und kleiner 2,65, insbesondere 2,5
größer 2,65 und kleiner 2,95, insbesondere 2,8.

Hinsichtlich der Ausbildung der beiden Linsenglieder sind die unterschiedlichsten Ausführungsformen denkbar.
So können beispielsweise beide Linsenglieder eine oder mehrere Linsen mit sphärischen Flächen umfassen.

Eine andere vorteilhafte Ausführungsform sieht vor, daß das erste und/oder das zweite Linsenglied eine oder mehrere Linsen mit asphärischen Flächen umfassen.

Bei einer weiteren vorteilhaften Ausführungsform ist vorgesehen, daß das erste und/oder das zweite Linsenglied Kombinationen aus einer oder mehreren Linsen mit sphärischen und asphärischen Flächen umfassen.

Bei einer anderen vorteilhaften Ausführungsform weist das erste und/oder das zweite Linsenglied einen vom Mittelpunkt zum Rand hin sich ändernden, beispielsweise abnehmenden oder zunehmenden Brechzahlverlauf auf.

Durch diese Wahl der Linsenglieder werden die durch Linsen-/Abbildungsfehler entstehenden störenden Effekte besonders wirkungsvoll minimiert.

Auf diese Weise ist es möglich, die Linsen auf einen Scheinwerfertubus anzupassen, der in der Regel rechteckig oder quadratisch ist. Dies ist eine Folge davon, daß die Lichtquellen in den meisten Fällen entweder einen langgestreckten Lichtbogen oder eine quadratische bzw. rechteckige Glühwendel aufweisen. Die Lichtquellenform erscheint in unscharfer Form im Bereich des ersten Linsengliedes im Scheinwerfertubus als Bild, wobei gewissen Randbereiche einer kreisförmigen Linse eine lediglich geringe Leuchtdichte aufweisen. Da nun der Querschnitt des Scheinwerfertubus möglichst kleingehalten werden soll, ist es vorteilhaft, ihm z.B. ein quadratisches bzw. rechteckiges Linsenglied einzubeschreiben.

Von besonders großem Vorteil ist es, daß die beiden Linsenglieder derart gegeneinander verschiebbar sind, daß sie im maximal verschobenen Zustand sehr dicht, benachbart zueinander angeordnet sind. Hierdurch wird bei einer optimalen Abbildungsleistung ein sehr großer Streuwinkelvariationsbereich, der definiert ist als das Verhältnis von maximalem Streuwinkel zu minimalem Streuwinkel, möglich. Ein solcher Streuwinkelvariationsbereich konnte insbesondere bei den oben beschriebenen, aus dem Stand der Technik bekannten Abbildungssystemen bisher nicht erreicht werden. Durch das erfindungsgemäße Abbildungssystem sind Streuwinkelvariationsbereiche von 1 : 3 und mehr zu erreichen unter Beibehaltung von relativ guten Abbildungseigenschaften des Abbildungssystems. Dabei werden Abbildungsfehler minimalisiert.

Bei mehrlinsigen Systemen können dabei die Linsen unterschiedliche technische bzw. optische Gläser aufweisen.

Die Linsenglieder können auf die unterschiedlichste Art und Weise, beispielsweise manuell, gegeneinander verschoben werden. Eine vorteilhafte Ausführungsform der Erfindung sieht vor, daß die beiden Linsenglieder von einem von einer Steuerschaltung angesteuerten Motor gegeneinander verschiebbar sind.

Vorteilhafterweise ist auch die Irisblende von einem von einer Steuerschaltung angesteuerten Motor öffen- und schließbar.

Weitere Vorteile und vorteilhafte Ausführungsbeispiele der Erfindung sind Gegenstand der nachfolgenden Beschreibung sowie der zeichnerischen Darstellung einiger Ausführungsbeispiele.

In der Zeichnung zeigen:
- Fig. 1: eine schematische Darstellung eines ersten, von der Erfindung Gebrauch machenden Ausführungsbeispiels eines, in einem Scheinwerfer der Bühnen-/Studiotechnik verwendeten Abbildungssystems;
- Fig. 2: eine schematische Darstellung eines zweiten, von der Erfindung Gebrauch machenden Ausführungsbeispiels eines, in einem Scheinwerfer der Bühnen-/Studiotechnik verwendeten Abbildungssystems und
- Fig. 3: eine schematische Darstellung eines dritten, von der Erfindung Gebrauch machenden Ausführungsbeispiels eines, in einem Scheinwerfer der Bühnen-/Studiotechnik verwendeten Abbildungssystems.

Wie aus den Figuren hervorgeht, umfaßt ein Scheinwerfer für die Bühnen-/Studiotechnik einer z.B. Tageslicht-Gasentladungslampe 10, beispielsweise eine Xenon-Kurzbogenlampe, oder auch eine Halogen-Glühlampe, mit einem Hohlspiegel 11 zur Lichtbündelung, einem Kondensor mit zwei Kondensorlinsen 21, 22 und einem Abbildungssystem 30 mit einem ersten, dem Beleuchtungsort zugewandten Linsenglied 31, einem zweiten, dem Beleuchtungsort abgewandten und der Lampe 10 zugewandten zweiten Linsenglied 32, wobei das erste und das zweite Linsenglied 31, 32 derart verschieblich sind, daß ihr Abstand veränderbar ist, eine Irisblende 33, ein Gobo-Einschubfach 34, welches das Einschieben unterschiedlicher Effektblenden ermöglicht, und einen Blendenschiebersatz 35.

Die aus dem Kondensorsystem 20 austretenden Lichtstrahlen sind leicht konvergent. Um eine Ausleuchtung der Irisblende 33 und einen starken Beleuchtungsstärkeabfall zum Blendenrand zu vermeiden, ist wie in Fig. 1 dargestellt, vorgesehen, daß die Irisblende 33 zwischen dem Gobo-Einschubfach 34 und dem Blendenschiebersatz 35 angeordnet ist.

Darüber hinaus kann die Irisblende 33 - wie in Fig. 2 dargestellt - auch direkt hinter dem Kondensorsystem 20 angeordnet werden. Daraufhin folgt der Blendenschiebersatz 35 und das Gobo-Einschubfach 34.

Schließlich kann die Irisblende 33 auch benachbart in einem dafür vorgesehenen Aufnahmefach des Blendenschiebersatzes 35 angeordnet sein (Fig. 3), welches aber auch statt der Irisblende 33 den Gobohalter 34 mit einem Gobo oder mit einer Zierlochblende aufnehmen kann.

Im Strahlengang des Abbildungssystems 30 ist darüber hinaus in den meisten Fällen eine an sich bekannte manuell oder ansteuerbar motorisch bedienbare Verdunkelungseinrichtung 40 vorgesehen, die insbesondere bei Gasentladungslampen, deren Helligkeit nicht beliebig variiert werden kann, eine kontinuierliche Abdunkelung ermöglicht. Statt dieser Verdunklungseinrichtung 40 kann zur Helligkeitssteuerung am vorderen Tubusende - also vor dem ersten Linsenglied 31 im Tubus - festmontiert eine an sich bekannte manuell oder ansteuerbar motorisch bedienbare Jalousie 50 mit beweglichen Lamellen angeordnet werden. Durch diese Jalousie wird eine durch das Einbringen der Verdunkelungseinrichtung 40 innerhalb des Abbildungsstrahlenganges bewirkte Reduzierung des max. Streuwinkels des Scheinwerfers vermieden.

Um mit dem Abbildungssystem 30 eine möglichst große Variation des Streuwinkelbereichs bei optimaler Abbildungsleistung zu erzielen, weist das zweite Linsenglied 32 eine Brechkraft auf, die größer oder gleich dem Zweifachen und kleiner oder gleich dem Dreifachen der Brechkraft des ersten Linsenglieds 31 ist.

Das Brechkraftverhältnis hängt dabei von der Leuchtdichte und der Gestalt des lichterzeugenden Elements, z.B. des Lichtbogens einer Gasentladungslampe oder der Glühwendel einer Glühlampe, ab. Bei Verwendung beispielsweise einer Halogen-Glühlampe mit 1,2 kW Leistung liegt das Brechkraftverhältnis, welches z.B. einen Streuwinkelvariationsbereich von 3 : 1 ermöglicht, bei 2,3. Bei einer Halogen-Glühlampe mit 2,5 kW, welche eine Glühwendel mit größerer Leuchtdichte aufweist, ist das Brechkraftverhältnis 2,5 : 1 und bei einer Halogen-Glühlampe von 5 kW ergibt sich ein Brechkraftverhältnis von ca. 2,8 : 1. Die Linsen der beiden Linsenglieder weisen dabei einen freien Durchmesser von ca. 150 mm bis zu ca. 250 mm auf.

Um einen möglichst großen Streuwinkelvariationsbereich bereich, d.h. ein möglichst großes Verhältnis von maximalem Streuwinkel zu minimalem Streuwinkel, zu erzielen, ist deshalb vorgesehen, daß die Linsenglieder 31, 32 derart relativ zueinander verschiebbar sind, daß beide Linsenglieder im maximal verschobenen Zustand möglichst dicht benachbart zueinander angeordnet sind. Bei Verwendung von Halogen-Glühlampen können sich die beiden Linsenglieder bis auf ca. 2 bis 5 mm annähern.

Da - wie oben bereits erwähnt - bei Gasentladungslampen die Helligkeit nicht voll ausgesteuert werden kann, ist zwischen beiden Linsengliedern im Tubus des Abbildungssystems an einer vorgegebenen Stelle die Verdunkelungseinrichtung 40, z.B. in Form von mechanischen Blenden, wie z. B. Irisblenden oder andere Ausführungen von Blenden, angeordnet. Durch diese in dem Tubus des Abbildungssystems angeordnete Verdunkelungseinrichtung 40 wird die minimalste Annäherung der beiden Linsenglieder begrenzt. Eine Annäherung der beiden Linsenglieder 31, 32 ist in diesem Falle nur bis auf ca. 30 mm möglich.

Durch den großen Verschiebungsweg der beiden Linsenglieder 31, 32 wird in Verbindung mit der Brechkraftverteilung der beiden Linsenglieder 31, 32 ein besonders großer Streuwinkelbereich bei optimaler Abbildungsqualität ermöglicht.

Die beiden Linsenglieder 31, 32 können beispielsweise eine oder mehrere Linsen mit spährischen Flächen oder Linsen mit asphärischen Flächen oder auch Kombinationen aus diesen aufweisen.

Darüber hinaus kann das zweite Linsenglied 32 vorteilhafterweise auch einen vom Mittelpunkt zum Rand der Linse/Linsen hin sich ändernden, beispielsweise abnehmenden Brechkraftverlauf aufweisen.

Zur Anpassung der Linsenglieder auf bestimmte Scheinwerfertuben können die Linsen der Linsenglieder rechteckig oder quadratisch ausgebildet sein. Diese Ausbildung des Scheinwerfertubus sowie der Linsen der Linsenglieder trägt dem Umstand Rechnung, daß die Lichtquellen in den meisten Fällen entweder einen langgestreckten Lichtbogen oder eine quadratische bzw. rechteckige Glühwendel aufweisen. Da die Lichtquellenform im unscharfen Formenbereich des ersten Linsengliedes im Scheinwerfertubus als Bild erscheint und gewisse Randbereiche einer kreisförmigen Linse dabei lediglich eine geringe Leuchtdichte aufweisen würden, andererseits aber der Querschnitt des Scheinwerfertubus möglichst klein gehalten werden soll, ist es vorteilhaft, dem Scheinwerfertubus ein quadratisches bzw. rechteckiges Linsenglied einzubeschreiben.

Die beiden Linsenglieder 31, 32 können einerseits manuell gegeneinander verschoben werden. Es ist aber auch möglich, daß sie motorisch gegeneinander verschoben werden, wobei die Motoren von einer Steuerschaltung angesteuert werden (nicht dargestellt).

## Patentansprüche

1. Abbildungssystem (30) mit veränderbarer Brennweite für einen Scheinwerfer der Bühnen-/Studiotechnik, umfassend ein erstes, einem Beleuchtungsort zugewandtes Linsenglied (31) und ein dem Beleuchtungsort abgewandtes, einem lichterzeugenden Element zugewandtes zweites Linsenglied (32), wobei das erste und zweite Linsenglied gegeneinander verschiebbar sind, sowie eine zwischen einem Kondensorsystem (20) und dem zweiten Linsenglied (32) im Strahlengang angeordnete Kombination aus einer Irisblende (33), einem Blendenschiebersatz (35) und einem Gobo-Einschubfach (34), gekennzeichnet durch die Merkmale:
- das zweite Linsenglied (32) weist eine Brechkraft auf, die größer oder gleich dem Zweifachen und kleiner oder gleich dem Dreifachen der Brechkraft des ersten Linsenglieds (31) ist,
- die Irisblende ist nicht als erstes abzubildendes Element des Bedienungsteils dicht benachbart zu dem zweiten Linsenglied angeordnet.

2. Abbildungssystem nach Anspruch 1, dadurch gekennzeichnet, daß die Irisblende (33) das Gobo-Einschubfach (34) und der Blendenschiebersatz (35) hinter dem Kondensorsystem (20) im Strahlengang folgende Anordnung aufweisen: Gobo-Einschubfach (34), Irisblende (33), Blendenschiebersatz (35).

3. Abbildungssystem nach Anspruch 1, dadurch gekennzeichnet, daß die Irisblende (33), das Gobo-Einschubfach (34) und der Blendenschiebersatz (35) im Strahlengang hinter dem Kondensorsystem (20) folgende Anordnung aufweisen: Irisblende (33), Blendenschiebersatz (35), Gobo-Einschubfach (34).

4. Abbildungssystem nach Anspruch 1, dadurch gekennzeichnet, daß am Blendenschiebersatz (35) ein weiteres Aufnahmefach vorgesehen ist, in welches eine auswechselbare Irisblende (33) oder ein Gobo-Einschubfach (34) einschiebbar sind.

5. Abbildungssystem nach einem der Ansprüche 1 bis 4, dadurch gekennzeichnet, daß die Größe des Brechkraftverhältnisses innerhalb eines der folgenden Intervalle variiert:
- größer 2,15 und kleiner 2,45, insbesondere 2,3,
- größer 2,35 und kleiner 2,65, insbesondere 2,5,
- größer 2,65 und kleiner 2,95, insbesondere 2,8.

6. Abbildungssystem nach einem der Ansprüche 1 bis 5, dadurch gekennzeichnet, daß das erste und/oder das zweite Linsenglied Linsen mit sphärischen Flächen umfaßt.

7. Abbildungssystem nach einem der Ansprüche 1 bis 5, dadurch gekennzeichnet, daß das erste und/oder das zweite Linsenglied (31, 32) Linsen mit asphärischen Flächen umfaßt.

8. Abbildungssystem nach einem der voranstehenden Ansprüche, dadurch gekennzeichnet, daß das erste und/oder das zweite Linsenglied (32) einen vom Mittelpunkt zum Rand hin sich ändernden Brechzahlverlauf aufweist.

9. Abbildungssystem nach einem der voranstehenden Ansprüche, dadurch gekennzeichnet, daß die beiden Linsenglieder derart gegeneinander verschiebbar sind, daß die beiden Linsenglieder (31, 32) im maximal verschobenen Zustand sehr dicht benachbart zueinander angeordnet sind.

10. Abbildungssystem nach einem der voranstehenden Ansprüche, dadurch gekennzeichnet, daß die beiden Linsenglieder (31, 32) von einem von einer Steuerschaltung angesteuerten Motor gegeneinander verschiebbar sind.

11. Abbildungssystem nach einem der voranstehenden Ansprüche, dadurch gekennzeichnet, daß die Irisblende von einem von einer Steuerschaltung angesteuerten Motor öffen- und schließbar ist.
